# FASCICULE DE BREVET EUROPEEN

(11) **EP 3 416 732 B1**
(45) Date de publication et mention de la délivrance du brevet: **14.09.2022**
(21) Numéro de dépôt: 17711571.4
(22) Date de dépôt: 16.02.2017
(51) Int. Cl.: A63C 9/08, A63C 9/084, A63C 9/086, A63C 9/00

(54) **ELEMENT DE MAINTIEN D'UNE CHAUSSURE DE SKI AVEC UNE PEDALE DE CHAUSSAGE POUVANT BASCULER PAR RAPPORT A L'AGRIPPE TALON**
FERSENHALTER FÜR EIN SKISCHUH MIT EINEM EINSTIEGSPEDAL, WOBEI DAS EINSTIEGSPEDAL RELATIV ZUM FERNSEHENHALTER MOBIL IST.
ELEMENT FOR MAINTAINING A SKI SHOE WITH A STEP-IN PEDAL THAT CAN TILT RELATIVE TO THE HEEL HOLD DOWN

(30) Priorité: 17.02.2016 DE 102016001887; 04.06.2016 DE 102016006850
(43) Date de publication de la demande: 26.12.2018
(73) Titulaire: Skis Rossignol, 38430 Saint-Jean de Moirans (FR)
(72) Inventeur: ZOOR, Reinhold, 82223 Eichenau (DE)
(74) Mandataire: Novaimo
(86) Numéro de dépôt international: PCT/EP2017/053484
(87) Numéro de publication internationale: WO 2017/140767

(56) Documents cités:
- EP-A2- 0 199 098
- EP-A2- 2 351 603
- WO-A1-2009/105866
- FR-A5- 2 117 017
- US-A- 5 145 203

## Description

La présente invention concerne une fixation de ski avec un élément de maintien avant d'une chaussure et un élément de maintien arrière d'une chaussure, dans laquelle une chaussure de ski peut basculer dans une position de montée autour de l'élément de maintien avant de la chaussure et être serrée fixement dans une position de descente entre un élément de maintien avant d'une chaussure et un élément de maintien arrière d'une chaussure par le biais d'un mécanisme de verrouillage et le mécanisme de verrouillage est réalisé de telle sorte que le verrouillage ne commence que lorsque la chaussure de ski est positionnée dans la position de descente. Le document US 5145203 A divulgue un tel type de fixation de ski.

Il existe des solutions pour fixer une chaussure sur un ski pour la pratique du ski de randonnée, mais qui présentent tout ou partie des inconvénients suivants :
- Elles peuvent présenter un manque de sécurité dans la configuration de descente, induisant un risque, en cas d'une chute du skieur, que sa chaussure reste prisonnière de la fixation sur le ski, ce qui peut induire des blessures du skieur ;
- L'actionnement de la configuration de montée vers celle de descente, et inversement, repose sur un dispositif complexe et/ou peu convivial ;
- En configuration de montée, l'élément de maintien arrière peut représenter une gêne.

Le but de la présente invention est de proposer une solution de fixation d'une chaussure sur une planche de glisse qui remédie aux inconvénients listés ci-dessus des solutions de l'état de la technique.

Plus précisément, un objet de la présente invention est de fournir une solution de fixation d'une chaussure sécurisée, simple, économique et conviviale.

L'invention porte sur un élément de maintien arrière de chaussure selon la revendication 1, une fixation de ski équipée d'un tel élément de maintient selon la revendication 13 et un ski de randonnée équipé d'une telle fixation de ski selon la revendication 14.

D'autres avantages et caractéristiques ressortiront plus clairement de la description qui va suivre de modes particuliers de réalisation de l'invention donnés à titre d'exemples non limitatifs et représentés sur les dessins annexés, dans lesquels :
La figure 1 illustre une fixation de ski selon un mode de réalisation de l'invention avec un élément de maintien avant de chaussure et un élément de maintien arrière de chaussure, dans laquelle une chaussure de ski est serrée fixement dans une position de descente entre l'élément de maintien avant de chaussure et l'élément de maintien arrière de chaussure par le biais d'un mécanisme de verrouillage.
La figure 2 illustre un élément de maintien arrière de chaussure selon le mode de réalisation de l'invention en position de chaussage et en phase de manipulation avec un bâton de ski.
La figure 3 illustre un élément de maintien arrière de chaussure selon le mode de réalisation de l'invention dans une position de montée et une chaussure de ski dans une position basse.
La figure 4 illustre un élément de maintien arrière de chaussure selon le mode de réalisation de l'invention dans une position de montée et une chaussure de ski dans une position de montée intermédiaire s'appuyant sur un levier d'aide à la montée.
La figure 5 illustre un élément de maintien arrière de chaussure selon le mode de réalisation de l'invention dans une position de montée et une chaussure de ski dans une position de montée supérieure s'appuyant sur un levier d'aide à la montée supplémentaire.
La figure 6 illustre un élément de maintien arrière de chaussure selon le mode de réalisation de l'invention en vue isométrique depuis l'avant.
La figure 7 illustre un élément de maintien arrière de chaussure selon le mode de réalisation de l'invention en vue isométrique depuis l'arrière.
La figure 8 illustre en vue de côté en coupe un élément de maintien arrière de chaussure selon le mode de réalisation de l'invention dans une position de descente.
La figure 9 illustre en vue de côté en coupe un élément de maintien arrière de chaussure selon le mode de réalisation de l'invention dans une position de montée.
La figure 10 illustre en vue de côté en coupe un élément de maintien arrière de chaussure selon le mode de réalisation de l'invention dans une position de chaussage.
La figure 11 illustre en vue de côté en coupe un dispositif de freinage de l'élément de maintien arrière de chaussure selon le mode de réalisation de l'invention dans une position de descente.
La figure 12 illustre en vue de côté en coupe le dispositif de freinage de l'élément de maintien arrière de chaussure selon le mode de réalisation de l'invention dans une position de montée.
La figure 13 illustre en vue de côté en coupe le dispositif de freinage de l'élément de maintien arrière de chaussure selon le mode de réalisation de l'invention dans une position de chaussage.

Sur les différentes figures, les numéros de référence utilisés représentent :
1. Elément de maintien arrière de chaussure de ski.
2. Elément de maintien avant de chaussure de ski.
3. Chaussure de ski. 3' - talon de chaussure de ski.
4. Ski.
5. Point de rotation - le levier est disposé de telle sorte qu'il puisse basculer sur une ligne arquée autour du point de rotation 5. Ce point de rotation est agencé sur un axe transverse.
6. Levier - avec fonction multiple. Aide à la montée basculé vers l'avant pour l'appui du talon de la chaussure de ski, levier d'ouverture poussé vers l'arrière pour l'ouverture de l'agrippe talon 11 lorsque celui-ci se trouve (fermé) dans la position de descente. Peut présenter en outre le logement des moyens de contact 9 et de la sécurité antisurcharge 10, ainsi que des logements pour l'aide à la montée supplémentaire 12.
7. Pédale de chaussage - prend une première position de disponibilité ou basse, dans la position prête au chaussage, ou de chaussage de l'élément de maintien arrière de chaussure, pour chausser la chaussure de ski dans la position de descente. Prend une deuxième position de repos dans la position de montée de l'agrippe talon 11 et de l'élément de maintien arrière de chaussure.
8. Butée pour la pédale de chaussage - la pédale de chaussage est commandée par les moyens de contact 9 au niveau du levier 6 de telle sorte qu'elle bascule de sa position de repos (autrement dit dans une position escamotée vers le haut) vers une position de disponibilité ou prête à chausser pour pouvoir fermer l'agrippe talon 11 à l'aide du talon 3'de la chaussure de ski 3.
9. Moyens de contact au niveau du levier 6 - fonction d'entraînement pour commander la pédale de chaussage 7.
10. Sécurité antisurcharge en cas de mauvaise utilisation - si le levier d'ouverture 6 doit être pivoté vers l'arrière et la pédale de chaussage 7 être entravée, par un objet tel que par exemple la chaussure, lors du basculement, la sécurité antisurcharge empêche un endommagement des parties fonctionnelles, par exemple des moyens de contact 9 et de la butée 8. La sécurité antisurcharge peut par exemple être réalisée sous la forme d'un ressort à deux branches dans lequel une branche appuie contre le levier 6 et le deuxième levier forme le moyen de contact 9 interagissant par exemple avec les parties de butée 8 de la pédale de chaussage 7 de telle sorte que la pédale de chaussage bascule de sa position de repos 7 jusque dans sa position de disponibilité (figure 2), lorsque le levier d'ouverture 6 est pivoté vers l'arrière.
11. Agrippe talon - L'agrippe talon 11 maintient dans sa position fermée la chaussure de ski dans la position de descente de l'élément de maintien arrière de chaussure. L'agrippe talon comporte entre autres le support d'ergot 33 et le logement d'ergot 34. L'agrippe talon est relié à la plaque de base 31 via des moyens chargés par ressort qui commande le déclenchement de sécurité. En position de montée de l'élément de maintien arrière de chaussure, l'agrippe talon 11 est ouvert.
12. Aide à la montée supplémentaire - une ou plusieurs cales supplémentaires, pouvant par exemple basculer en mode montée, pour l'appui du talon de la chaussure de ski, lorsque le levier 6 est basculé vers l'avant (correspondant à la position de levier d'aide à la montée 6).
13. Des Butées de guidage sont nécessaires au niveau du socle de frein lorsque les forces d'appui latérales exercées lorsque l'on skie ne peuvent être absorbées uniquement par la forme géométrique de l'agrippe talon 11. Les butées empêchent que le talon de chaussure puisse dévier latéralement.
14. Dent d'arrêt - pour positionner le levier 6 dans différentes positions de travail, la dent d'arrêt du cliquet d'arrêt 17 s'engrène dans un endentement 35 au niveau du flasque d'arrêt 32.
15. Commande pour le verrouillage du frein de ski. Nécessaire pour maintenir le frein de ski également sans la chaussure de ski dans le mode de montée (hors service) en entravant les étriers de frein 24 contre l'action du ressort du frein. Autrement dit, en position de montée, la commande de verrouillage de frein bloque les branches de frein 24 en position relevée pour que la position de freinage ne soit jamais active. Si la fixation de ski est placée dans le mode de descente, le verrouillage du frein de ski s'ouvre et celui-ci doit prendre une position de disponibilité et peut se déclencher à tout moment en cas de chute. Autrement dit, en position de chaussage ou de descente de l'élément de maintien arrière de chaussure, la commande de verrouillage de frein n'agit plus sur les branches de frein 24 et les branches sont libres de pouvoir pivotées vers le haut ou vers le bas pour pivoter de la position relevée de non freinage vers la position abaissée de freinage.
   En particulier, la commande de verrouillage de frein 15 est actionnée par l'agrippe talon 11 lorsqu'il bascule en position fermée ou de descente lors du chaussage, c'est-à-dire que l'agrippe talon 11 pousse la commande de frein 15 vers l'avant de l'élément de fixation. Cette commande de verrouillage de frein 15 permet alors de déplacer le dispositif d'arrêt du frein 28 pour libérer le frein, pour qu'il puisse librement passer des positions fermée à ouverte et réciproquement.
   Le dispositif d'arrêt du frein 28 est un verrou en forme de crochet qui vient coopérer avec la pédale du frein 16 et permet de bloquer les mouvements de rotation du frein pour la position de montée, lorsque l'agrippe talon 11 n'agit plus sur la commande de verrouillage 15. Le dispositif d'arrêt du frein 28 est sollicité par un ressort de rappel qui le positionne automatiquement en position reculée vers l'arrière pour permettre le verrouillage du frein.
16. Pédale de frein de ski, qui peut comporter des butées dans lesquelles la commande de frein 15 d'une partie de verrouillage s'engrène pour maintenir le frein de ski en position fermée (fonction bloquée) lorsque l'élément de maintien arrière se trouve dans le mode de montée. Lorsque l'élément de maintien arrière est passé dans le mode de descente, les parties de verrouillage de frein de ski 28 libèrent le frein de ski dans l'état de disponibilité de frein.
17. Cliquet d'arrêt avec dent d'arrêt qui peut de préférence également comporter le palier et/ou logement pour la sécurité antisurcharge 10.
18. Bâton de ski - 18' rondelle de bâton de ski pouvant enclencher le levier d'aide à la montée 6 lorsqu'elle est tirée vers l'avant dans la direction d'avancée, avec le crochet déclencheur 25.
19. Support d'aide à la montée - une ou plusieurs cales prévues au niveau du levier 6 pour le talon de chaussure de ski dans le mode de montée lorsque le levier 6 est basculé vers l'avant (levier d'aide à la montée).
20. Socle de frein de ski - l'appui inférieur pour la chaussure de ski en position de descente, comporte en outre les éléments de commande pour le frein 24 de ski et les butées de guidage 13.
21. Rail de fixation - est fixé sur le ski et supporte, par exemple via une liaison de rainures en T, la plaque de base 31 qui peut être coulissée dans la direction longitudinale du ski.
22. filet de réglage de longueur dans le rail de fixation.
23. Vis de réglage de longueur, agit conjointement avec le filet de réglage de longueur 22 pour régler la plaque de base 31 pouvant être coulissée dans la direction longitudinale du ski de façon élastique par rapport au rail de fixation sur une longueur nécessaire de chaussure de ski. De préférence, la vis de réglage de longueur appuie directement contre un ressort de compression appuyant à son tour contre le boîtier.
24. Étrier de frein de ski - doit empêcher le ski de dévaler la pente de façon incontrôlée en cas de chute.
25. Crochet déclencheur permettant de déplacer le levier 6 vers l'avant avec une rondelle de bâton de ski 18' adaptée.
26. Œillet pour bâton au niveau du levier, pour déplacer le levier 6 vers l'arrière à l'aide du bâton de ski 18.
27. Œillet pour bâton au niveau de l'aide à la montée supplémentaire pour commander le levier d'aide à la montée 12 à l'aide du bâton de ski 18.
28. Verrouillage de frein de ski ou dispositif d'arrêt du frein de skimaintient, via la pédale 16, le frein de ski 24 positionné de telle sorte que les étriers ou branches de frein ne puissent pas accrocher la neige pendant la montée.
29. Courbes de commande de frein de ski commandant un étrier de fil métallique à ressort de frein de ski automatiquement dans sa position de freinage.
30. Arrêt d'aide à la montée - positionne l'étrier 6 dans des positions angulaires prédéterminées.
31. Plaque de base - glisse via un guide à rainure en T sur le rail de fixation 21, supporte le mécanisme de commande pour l'agrippe talon 11, le socle de frein de ski et le flasque d'arrêt 32.
32. Flasque d'arrêt - peut comporter l'endentement 35 et le point de rotation 5 pour le levier 6.
33. Support de la pédale de chaussage- qui poussera la pédale de chaussage vers le bas au moyen du talon de la chaussure de ski, le talon de la chaussure peut appuyer contre le support de la pédale de chaussage lorsque l'agrippe talon se trouve dans la position ouverte de telle sorte que l'agrippe talon puisse pivoter dans sa position fermée.
34. Endentement - interagit avec le cliquet d'arrêt 17.
35. Logement de la pédale de chaussage conçu pour loger directement ou indirectement la pédale de chaussage 7 basculable et/ou conçu de sorte que la pédale de chaussage, lorsqu'elle est réalisée comme un ressort de rappel automatique, forme le contre-palier du ressort.

L'invention va maintenant être explicitée plus en détail.

La figure 2 représente donc la pédale de chaussage 7 dans une position de disponibilité permettant de fermer l'élément de maintien du talon au moyen d'un talon de chaussure de ski. L'élément de maintien arrière de chaussure est donc en position de chaussage sur la figure 2. Autrement dit, la pédale de chaussage 7 est en position abaissée pour que le talon de la chaussure puisse appuyer dessus au moment du chaussage et faire basculer vers l'avant l'agrippe talon 11 pour l'amener en position chaussée dans laquelle le talon de la chaussure est maintenu par cet agrippe talon, pour amener ainsi l'élément de maintien arrière de chaussure en position fermée, représentée par la figure 1.

La figure 3 illustre un élément de maintien arrière dans une position de montée et une chaussure de ski dans une position de montée la plus basse possible, la chaussure étant maintenue entre deux inserts de l'élément de maintien avant de chaussure et pouvant basculer sur une ligne arquée autour de l'élément de maintien avant de chaussure. La figure 3 illustre de plus un bâton de ski déclenchant un levier 6 pour entraîner en rotation l'agrippe talon 11 en position ouverte vers le haut et escamoter la pédale de chaussage 7 vers le haut pour atteindre la position de montée.

Les figures 4 et 5 illustrent d'autres positions de la chaussure de ski dans une position de montée de l'élément de maintien arrière de chaussure. La figure 5 illustre plus précisément l'élément de maintien arrière de chaussure dans une position de montée et une chaussure de ski dans une position de montée supérieure s'appuyant sur un levier d'aide à la montée supplémentaire. Dans cette position, la pédale de chaussage 7 est dans sa position de repos, autrement dit dans sa position relevée contre la partie supérieure de l'agrippe talon 11.

L'invention consiste donc à fixer une chaussure de ski entre un élément de maintien avant d'une chaussure et un élément de maintien arrière d'une chaussure dans une fixation de ski de telle sorte qu'elle soit maintenue dans une position de montée entre deux inserts de l'élément de maintien avant d'une de chaussure et puisse basculer sur une ligne arquée autour de l'élément de maintien avant puis soit fixée par rapport au ski dans une position de descente, pour fixer la chaussure de ski à l'élément de maintien arrière, dans lequel l'agrippe talon 11 de l'élément de maintien arrière ne comporte pas la languette de chaussage rigide que l'on trouve d'habitude sur des fixations de ski comparables pour la fermeture de l'élément de maintien arrière mais comporte une pédale de chaussage ou languette de chaussage 7 mobile au niveau de l'agrippe talon 11 qui sera basculée dans la zone de basculement (c'est-à-dire sur la trajectoire) de la chaussure de ski 3 avant le positionnement de la chaussure de ski 3 dans la position de descente de l'élément de maintien arrière - par la suite appelée « position de chaussage » - et la pédale de chaussage 7 sera basculée hors de la zone de basculement (hors de la trajectoire) de la chaussure de ski 3 pour la position de montée de l'élément de maintien arrière.

Autrement dit, l'élément de maintien arrière présente un agrippe talon 11 destiné à maintenir le talon de la chaussure en position de descente, cet agrippe talon 11 comporte une languette de chaussage 7 qui n'est pas monobloc avec l'agrippe talon 11 mais qui est articulée sur l'agrippe talon 11.

En position de chaussage de l'élément de maintien arrière de chaussure, la languette de chaussage ou pédale de chaussage 7 est positionnée vers le bas de telle façon que le talon de la chaussure puisse venir s'appuyer dessus lors du chaussage pour entrainer l'agrippe talon 11 en rotation vers sa position de fermeture ou de maintien du talon de la chaussure, ceci pour la descente. En position de descente, la pédale de chaussage 7 est donc positionnée sous la chaussure.

En position de montée, la pédale de chaussage 7 est basculée vers le haut contre la partie supérieure de l'agrippe talon 11 pour permettre la rotation de la chaussure vers le haut, le talon de la chaussure n'étant alors plus maintenu par l'agrippe talon 11. Le talon de la chaussure pourra venir reposer directement sur l'embase de l'élément de maintien arrière sans être gêné par la languette de chaussage 7 comme cela serait le cas dans un élément de fixation arrière traditionnel.

On peut en l'occurrence distinguer deux états du l'élément de maintien arrière :
1. La fixation de ski se trouve dans la position de descente et l'agrippe talon 11 devra être basculé vers le haut pour atteindre la position de montée.
   L'agrippe talon 11 se trouve dans la position « fermée ». Le talon 3' de chaussure de ski 3 est relié fixement au ski. La pédale de chaussage 7 se trouve sous le talon de chaussure de ski 3 (figure 1). Pour libérer le talon de chaussure de ski pour la montée, l'agrippe talon 11 est commandé par pression vers l'arrière du levier 6. L'agrippe talon 11 bascule dans sa position ouverte, le talon de chaussure de ski 3 est libre et la pédale de chaussage 7 effectue automatiquement un mouvement de ressort sur la base de propriétés de ressort propres ou de moyens de ressort supplémentaires, dans sa position de repos 7 standard, relevée. Le talon de chaussure peut alors basculer librement, sans heurter la pédale de chaussage, qui est escamotée dans cette position de repos. Le levier peut en outre servir d'aide à la montée 6 lorsqu'il est placé vers l'avant.
   Aussi, dans cette position de repos standard, la pédale de chaussage 7 occupe sa position dans laquelle elle vient se positionner en partie supérieure de l'agrippe talon 11. Cette pédale de chaussage 7 est en particulier formée par un fil métallique en forme de U, mais cette pédale pourrait être plus large, ceci en particulier dans la zone d'appui de la chaussure.
2. La fixation de ski se trouve dans la position de montée et l'agrippe talon 11 devra être fermé pour passer en position de descente.

Pour fermer l'agrippe talon 11 à l'aide du talon de chaussure 3, la pédale de chaussage 7 doit être basculée vers l'intérieur hors de sa position de repos, dans la zone de basculement du talon de chaussure 3. Le levier 6 est comprimé à cette fin de préférence vers l'arrière (6). En l'occurrence, les moyens de contact d'élément d'entraînement 9 au niveau du levier 6, commandent la pédale de chaussage 7 via les butées 8 prévues au niveau de la pédale de chaussage 7, pour la faire passer de sa position de repos standard dans une position de chaussage dans la figure 2. Ainsi, lorsque le talon 3' de chaussure de ski 3 comprime la pédale de chaussage vers le bas, l'agrippe talon 11 se fermera et la chaussure de ski se trouve dans la position de descente.

La présente invention peut également présenter les caractéristiques suivantes, notamment :
Une pédale de chaussage 7 mobile est basculée dans la zone de basculement de la chaussure de ski 3, au niveau de l'agrippe talon 11, par le biais du levier 6, pour positionner l'agrippe talon 11 à l'aide du talon 3' de chaussure de ski dans la position de descente (figure 1) de la chaussure de ski 3, et, la pédale de chaussage 7 bascule vers l'extérieur hors de la zone de basculement de la chaussure de ski 3 pour la position de montée de l'agrippe talon 11 , c'est-à-dire que la pédale de chaussage bascule alors vers le haut ;
le levier 6 forme aussi bien l'aide à la montée 6 en prenant la forme d'une cale de chaussure de ski que le levier d'ouverture 6 pour le verrouillage de talon ;
le levier 6 forme par bascule vers l'avant l'aide à la montée 6 et ouvre vers l'arrière par bascule l'agrippe talon 11 ;
le levier 6 comporte des moyens de contact 9 qui basculent vers l'intérieur (c'est-à-dire vers le bas) et/ou vers l'extérieur (c'est-à-dire vers le haut) la pédale de chaussage 7 hors de sa position de repos jusque dans ou sous le talon de chaussure de ski , cette chaussure pouvant basculer sur une ligne arquée, autour de l'élément de maintien avant, lorsque le levier 6 est de préférence pivoté vers l'arrière ;
la pédale de chaussage 7 est sous la tension d'un ressort et prend, dans sa position de repos, automatiquement une position la maintenant, par basculement vers l'extérieur, hors de la ligne arquée du talon de chaussure de ski, la chaussure pouvant alors basculer autour du support de chaussure avant ;
la pédale de chaussage 7 se compose d'un fil métallique à ressort ou en matière élastique et la forme du fil elle-même peut lui donner intrinsèquement un effet de ressort.
la pédale de chaussage 7 est configurée de telle sorte qu'elle agisse, conjointement avec les moyens de contact 9 du levier 6 touchant directement ou indirectement la pédale de chaussage 7 pouvant basculer sur une ligne arquée autour du point de rotation 5 et pouvant ainsi la basculer vers l'intérieur dans la zone de basculement de la chaussure de ski 3 ;
la pédale de chaussage 7 est équipée d'une ou plusieurs butées 8 entrant en interaction avec les moyens de contact 9 dans le levier 6 ;

Les moyens de contact 9 au niveau du levier 6 sont équipés d'une sécurité antisurcharge ;
le levier 6 comporte une ou plusieurs cales 19 pouvant être formées à partir d'une ou plusieurs parties 12, 19 disposées de telle sorte qu'elles peuvent basculer vers l'intérieur au besoin sous le talon de chaussure de ski, le talon de la chaussure pouvant basculer sur une ligne arquée autour du support de chaussure avant, en position de montée;
dans la « position fermée » du support de talon 11', un arrêt de frein de ski 15 est déclenché par celui-ci, c'est-à-dire par l'agrippe talon 11 ;
des butées de guidage latérales 13 remplacent dans la zone d'appui sur le talon les guides latéraux manquants de l'agrippe talon 11 pour la chaussure de ski 3.

Aussi, il ressort de l'invention que cette fixation présente les positions caractéristiques suivantes :
- La position de chaussage, prête à chausser, où l'agrippe talon 11 est en position relevé, pivoté vers le haut et vers l'arrière ou encore en position ouverte et où la pédale de chaussage 7, mobile par rapport à l'agrippe talon 11 est pivotée vers le bas pour que la chaussure puisse appuyée dessus lors du chaussage pour entrainer la rotation vers l'avant de l'agrippe talon 11 et le faire basculer vers sa position de fermeture et donc de maintien du talon de la chaussure.
- La position de descente, dans laquelle l'agrippe talon 11 est pivoté vers l'avant et vers le bas pour maintenir le talon de la chaussure, l'agrippe talon étant alors en position fermée, la pédale de chaussage 7 étant positionnée sous le talon de la chaussure.
- La position de montée, dans laquelle l'agrippe talon 11 est légèrement relevé vers le haut et vers l'arrière dans une position intermédiaire ouverte ou éventuellement ouverte, tandis que la pédale de chaussage 7 est pivotée vers le haut et donc est escamotée pour venir se loger en partie supérieure contre la partie supérieure de l'agrippe talon 11.

La chaussure n'est donc plus maintenue par son talon et elle peut pivotée vers le haut autour de l'élément de maintien avant de chaussure pour permettre à l'utilisateur de marcher pour les phases de montée. Le fait d'escamoter la pédale de chaussage 7 permet au talon 3' de la chaussure de ne pas être gêné par cet élément 7 et le talon peut descendre jusqu'à venir prendre appui sur l'embase de l'élément de maintien arrière.

La pédale de chaussage est donc mobile par rapport à l'agrippe talon. Cette mobilité peut être obtenue selon plusieurs réalisations. Elle peut être montée mobile en rotation par rapport à l'élément de maintien arrière. En variante, elle peut être dotée d'un autre mouvement, dès lors que ce mouvement comprend une composante vers l'arrière en position de montée. De plus, la pédale de chaussage peut être montée sur l'agrippe talon ou sur une partie fixe liée à l'embase de l'élément de maintien arrière. Les figures 8 à 10 illustrent plus précisément les différentes positions de la pédale de chaussage 7 dans les différentes positions de l'élément de maintien arrière d'une chaussure. Sur la figure 8, l'élément de maintien arrière est en position de descente. L'agrippe talon 11 est en position fermée, destinée à maintenir le talon d'une chaussure de ski (non représentée). La pédale de chaussage 7 est en position basse, disposée sous une chaussure de ski. La figure 9 représente la position opposée, de montée. L'agrippe talon est relevé, a libéré une chaussure de ski (non représentée). La pédale de chaussage 7 est en position relevée, vient en butée sous les mâchoires de l'agrippe talon 11. Dans cette position dite de repos, elle est escamotée. Elle est en position reculée. Le talon d'une chaussure de ski peut venir en appui sur l'embase de l'élément de retenue arrière ou en variante sur une cale, sans jamais risquer d'heurter la pédale de chaussage. La pédale de chaussage 7 présente une forme à effet ressort, qui lui permet de remonter automatiquement dans cette position de repos lorsque l'agrippe talon est relevé. Un ressort indépendant agit toujours en ce sens sur la pédale de chaussage. Dans cette position, le levier 6 est positionné en arrière et libère la pédale de chaussage 7. La butée 8 n'interagit plus avec les moyens de contact 9. La figure 10 représente une position intermédiaire, de chaussage, dans laquelle la pédale de chaussage est abaissée, dans une position apte à recevoir l'appui d'une chaussure de ski et à entraîner l'agrippe talon vers sa position fermée, de manière traditionnelle. Cette position intermédiaire ou position de chaussage est atteinte par le levier 6 qui agit sur les moyens de contact 9 en les entraînant en rotation, ces moyens de contact 9 venant alors appuyer sur les pattes arrière de la pédale de chaussage 7, ce qui permet de faire basculer la pédale de chaussage 7 vers le bas, dans la position de chaussage.

De plus, cette fixation présente un système de verrouillage de frein 15, 28 étant donné qu'il est nécessaire d'avoir un frein actif, qui peut basculer de la position relevée, fermée, inactive à la position abaissée dans la neige, ouverte, active, lors des phases de descente, tandis qu'il est nécessaire de bloquer le frein en position relevée, fermée, inactive lors des phases de montée.

Comme explicité ci-dessus, la fixation de ski est équipée d'un dispositif de freinage. Ce dernier peut occuper deux configurations. Une première configuration bloquée, dans laquelle il reste en position relevée, inactive, indépendamment de l'élément de maintien arrière et de la position de la chaussure. Cette configuration bloquée est nécessaire en position de montée. La deuxième configuration est au contraire débloquée, ce qui permet au dispositif de freinage d'occuper deux positions : une position de freinage, abaissée dans la neige, et une position de non freinage, relevée. Cette deuxième configuration est nécessaire dans une phase de descente.

Les figures 11 à 13 illustrent plus précisément les différentes positions du dispositif de freinage dans les différentes positions de l'élément de maintien arrière d'une chaussure. Sur la figure 11, l'élément de maintien arrière est en position de descente. Le dispositif de freinage est en position déverrouillée. Dans cette position, l'agrippe talon 11 exerce une poussée vers l'avant sur la commande de frein 15, qui induit le déplacement vers l'avant du verrou de frein 28. La commande de frein 15 a été translatée vers l'avant et est donc en position avant et le verrou du frein 28 est également en position avant, dans laquelle il ne peut pas verrouiller les branches de frein 24 puisque ce verrou du frein 28 ne vient pas accrocher la pédale de frein 29. La figure 12 représente la position opposée, de montée. L'agrippe talon est relevé, a libéré une chaussure de ski (non représentée). Dans cette position, l'agrippe talon 11 n'exerce plus de poussée vers l'avant sur la commande de frein 15 et le ressort de rappel 28a entraîne la commande de frein15 et le verrou de frein 28 en translation vers l'arrière, ce qui permet au verrou 28 de venir s'accrocher au crochet 29 réalisé sur la pédale de frein pour ainsi verrouiller le frein en position de non freinage. Le verrou du frein peut coopérer avec la pédale de frein, ou en variante toute partie du frein, pour le maintenir en position de non freinage et empêcher tout mouvement du frein. La figure 13 représente une position intermédiaire, de chaussage, dans laquelle le dispositif de freinage est dans la même position que précédemment.

Cette solution de verrouillage de frein présente l'avantage d'obtenir un verrouillage - déverrouillage de frein automatique, sans intervention manuelle de l'utilisateur.

## Revendications

1. Elément de maintien arrière d'une chaussure de ski comportant un agrippe talon (11), un levier (6) et une pédale de chaussage (7), la pédale de chaussage (7) étant mobile par rapport à l'agrippe talon (11) et la pédale de chaussage (7) étant chargée par ressort, **caractérisée en ce que** la pédale de chaussage (7) occupe les positions suivantes :
- Une position de repos basculée au niveau de l'agrippe talon (11) dans laquelle elle est hors de la trajectoire d'une chaussure de ski en position de montée de l'élément de maintien arrière ; ou
- Une position de chaussage dans laquelle elle est sur la trajectoire d'une chaussure de ski.

2. Elément de maintien arrière d'une chaussure de ski selon la revendication précédente, **caractérisé en ce que** la pédale de chaussage (7) est articulée sur l'agrippe talon (11).

3. Elément de maintien arrière d'une chaussure de ski selon l'une des revendications précédentes, **caractérisé en ce que** dans la position de repos, la pédale de chaussage (7) est en position relevée, en butée sous les mâchoires de l'agrippe talon (11).

4. Elément de maintien arrière d'une chaussure de ski selon l'une des revendications précédentes, **caractérisé en ce que** la pédale de chaussage (7) est sous tension de ressort et prend, dans sa position de repos, automatiquement une position la maintenant hors de la ligne arquée du talon de chaussure de ski, par basculement vers l'extérieur.

5. Elément de maintien arrière d'une chaussure de ski selon l'une des revendications précédentes, **caractérisé en ce que** la pédale de chaussage (7) se compose d'un fil métallique à ressort ou de matière élastique.

6. Elément de maintien arrière d'une chaussure de ski selon l'une des revendications précédentes, **caractérisé en ce qu'**il comprend un levier (6) qui forme une aide à la montée prenant la forme d'une cale de chaussure de ski et qui permet le verrouillage du talon (3') d'une chaussure de ski (3).

7. Elément de maintien arrière d'une chaussure de ski selon la revendication précédente, **caractérisé en ce que** le levier (6) peut occuper une position basculée vers l'avant dans laquelle il forme une cale de chaussure dans une position de montée de l'élément de maintien arrière et une position basculée vers l'arrière dans laquelle il ouvre l'agrippe talon (11) pour libérer une chaussure de ski.

8. Elément de maintien arrière d'une chaussure de ski selon l'une des revendications 6 ou 7, **caractérisé en ce que** la pédale de chaussage (7) est configurée de telle sorte qu'elle interagisse avec des moyens de contact (9) du levier (6), touchant directement ou indirectement, sur une ligne arquée autour du point de rotation (5), la pédale de chaussage (7), la faisant ainsi basculer ou non dans la trajectoire de la chaussure de ski (3).

9. Elément de maintien arrière d'une chaussure de ski selon la revendication précédente, **caractérisé en ce que** la pédale de chaussage (7) est équipée d'une ou plusieurs butées (8) interagissant avec les moyens de contact (9) du levier (6).

10. Elément de maintien arrière d'une chaussure de ski selon la revendication précédente, **caractérisé en ce que** levier (6) comporte une ou plusieurs cales (19) pouvant être formées d'une ou plusieurs parties (12, 19) et disposées de telle sorte qu'elles peuvent basculer vers l'intérieur au besoin sous le talon de chaussure de ski pouvant basculer sur une ligne arquée autour de l'élément de maintien avant de la chaussure.

11. Elément de maintien arrière d'une chaussure de ski selon l'une des revendications précédentes, **caractérisé en ce qu'**il comprend un frein (24), une commande de frein (15) d'un verrou de frein (28), apte à coopérer avec l'agrippe talon (11) ou le levier (6), de sorte à verrouiller le frein (24) en position de non freinage en position de montée, et à le déverrouiller en position de descente.

12. Elément de maintien arrière d'une chaussure de ski selon la revendication précédente, **caractérisé en ce que** le verrou de frein 28 coopère avec une partie de la pédale de frein 29 en position verrouillée du frein.

13. Fixation de ski, **caractérisée en ce qu'**elle comprend un élément de maintien avant d'une chaussure et un élément de maintien arrière d'une chaussure selon l'une des revendications précédentes.

14. Ski de randonnée, **caractérisé en ce qu'**il comprend une fixation de ski selon la revendication précédente.

## Patentansprüche

1. Hinteres Element zum Halten eines Skischuhs mit einem Fersenhalter (11), einem Hebel (6) und einem Anziehpedal (7),
wobei das Anziehpedal (7) in Bezug auf den Fersenhalter (11) beweglich ist und das Anziehpedal (7) federbelastet ist,
**dadurch gekennzeichnet, dass** das Anziehpedal (7) die folgenden Stellungen einnimmt:
- eine im Bereich des Fersenhalters (11) gekippte Ruhestellung, in der es sich außerhalb der Bahn eines Skischuhs befindet, wenn sich das hintere Halteelement in einer Aufstiegsstellung befindet; oder
- eine Anziehstellung, in der es sich in der Bahn eines Skischuhs befindet.

2. Hinteres Element zum Halten eines Skischuhs nach dem vorangehenden Anspruch, **dadurch gekennzeichnet, dass** das Anziehpedal (7) gelenkig mit dem Fersenhalter (11) verbunden ist.

3. Hinteres Element zum Halten eines Skischuhs nach einem der vorangehenden Ansprüche, **dadurch gekennzeichnet, dass** sich in der Ruhestellung das Anziehpedal (7) in einer angehobenen Stellung befindet, in der es unter den Backen des Fersenhalters (11) anliegt.

4. Hinteres Element zum Halten eines Skischuhs nach einem der vorangehenden Ansprüche, **dadurch gekennzeichnet, dass** das Anziehpedal (7) unter Federspannung steht und in seiner Ruhestellung automatisch eine Stellung einnimmt, in der es durch Ausschwenken nach außen außerhalb der Bogenlinie der Skischuhferse gehalten wird.

5. Hinteres Element zum Halten eines Skischuhs nach einem der vorangehenden Ansprüche, **dadurch gekennzeichnet, dass** das Anziehpedal (7) aus einem Federdraht oder einem elastischen Material gebildet ist.

6. Hinteres Element zum Halten eines Skischuhs nach einem der vorangehenden Ansprüche, **dadurch gekennzeichnet, dass** es einen Hebel (6) umfasst, der eine Steighilfe ausbildet, die die Form einer Skischuhabstützung aufweist und die Verriegelung der Ferse (3') eines Skischuhs (3) ermöglicht.

7. Hinteres Element zum Halten eines Skischuhs nach dem vorangehenden Anspruch, **dadurch gekennzeichnet, dass** der Hebel (6) eine nach vorn gekippte Stellung, in der er in einer Aufstiegsstellung des hinteren Halteelements eine Schuhabstützung ausbildet, und eine nach hinten gekippte Stellung, in der er den Fersenhalter (11) zur Freigabe eines Skischuhs öffnet, einnehmen kann.

8. Hinteres Element zum Halten eines Skischuhs nach einem der Ansprüche 6 oder 7,
**dadurch gekennzeichnet, dass** das Anziehpedal (7) so konfiguriert ist, dass es mit Kontaktmitteln (9) des Hebels (6) zusammenwirkt, die auf einer Bogenlinie um den Drehpunkt (5) das Anziehpedal (7) direkt oder indirekt berühren und es dadurch in die Bahn des Skischuhs (3) kippen lassen oder nicht kippen lassen.

9. Hinteres Element zum Halten eines Skischuhs nach dem vorangehenden Anspruch, **dadurch gekennzeichnet, dass** das Anziehpedal (7) mit einem oder mehreren Anschlägen (8) ausgestattet ist, die mit den Kontaktmitteln (9) des Hebels (6) zusammenwirken.

10. Hinteres Element zum Halten eines Skischuhs nach dem vorangehenden Anspruch, **dadurch gekennzeichnet, dass** der Hebel (6) eine oder mehrere Abstützungen (19) umfasst, die aus einem oder mehreren Teilen (12, 19) ausgebildet sein können und so angeordnet sind, dass sie bei Bedarf unter die Skischuhferse, die auf einer Bogenlinie um das vordere Halteelement des Schuhs kippen kann, nach innen kippen können.

11. Hinteres Element zum Halten eines Skischuhs nach einem der vorangehenden Ansprüche, **dadurch gekennzeichnet, dass** es eine Bremse (24) und eine Bremssteuerung (15) einer Bremsverriegelung (28) umfasst, die mit dem Fersenhalter (11) oder dem Hebel (6) zusammenwirken kann, um die Bremse (24) in der Aufstiegsstellung in einer Nichtbremsstellung zu verriegeln und sie in einer Abfahrtsstellung zu entriegeln.

12. Hinteres Element zum Halten eines Skischuhs nach dem vorangehenden Anspruch, **dadurch gekennzeichnet, dass** die Bremsverriegelung (28) in der verriegelten Stellung der Bremse mit einem Teil des Bremspedals (29) zusammenwirkt.

13. Skibindung, **dadurch gekennzeichnet, dass** sie ein vorderes Element zum Halten eines Schuhs und ein hinteres Element zum Halten eines Schuhs nach einem der vorangehenden Ansprüche umfasst.

14. Tourenski, **dadurch gekennzeichnet, dass** er eine Skibindung nach dem vorangehenden Anspruch umfasst.

## Claims

1. Rear holding element for a ski boot comprising a heel grip (11), a lever (6) and a fitting pedal (7), the fitting pedal (7) being mobile relative to the heel grip (11), and the fitting pedal (7) being spring-loaded, **characterized in that** the fitting pedal (7) occupies the following positions:
- a tilted position of rest at the heel grip (11) in which it is outside of the trajectory of a ski boot in climbing position of the rear holding element; or
- a fitting position in which it is on the trajectory of a ski boot.

2. Rear holding element for a ski boot according to the preceding claim, **characterized in that** the fitting pedal (7) is articulated on the heel grip (11).

3. Rear holding element for a ski boot according to one of the preceding claims, **characterized in that** in the position of rest, the fitting pedal (7) is in raised position, in abutment under the jaws of the heel grip (11).

4. Rear holding element for a ski boot according to one of the preceding claims, **characterized in that** the fitting pedal (7) is spring-tensioned and, in its position of rest, automatically assumes a position holding it outside of the curved line of the ski boot heel, by outward tilting.

5. Rear holding element for a ski boot according to one of the preceding claims, **characterized in that** the fitting pedal (7) is composed of a sprung metal wire or elastic material.

6. Rear holding element for a ski boot according to one of the preceding claims, **characterized in that** it comprises a lever (6) which forms a climbing aid taking the form of a ski boot cleat and which allows for the locking of the heel (3') of a ski boot (3).

7. Rear holding element for a ski boot according to the preceding claim, **characterized in that** the lever (6) can occupy a forward-tilted position in which it forms a boot cleat in a climbing position of the rear holding element and a backward-tilted position in which it opens the heel grip (11) to release a ski boot.

8. Rear holding element for a ski boot according to either of Claims 6 or 7, **characterized in that** the fitting pedal (7) is configured in such a way that it interacts with contact means (9) of the lever (6), directly or indirectly touching, on a curved line about the point of rotation (5), the fitting pedal (7), thus making it tilt or not into the trajectory of the ski boot (3).

9. Rear holding element for a ski boot according to the preceding claim, **characterized in that** the fitting pedal (7) is equipped with one or more abutments (8) interacting with the contact means (9) of the lever (6).

10. Rear holding element for a ski boot according to the preceding claim, **characterized in that** the lever (6) comprises one or more cleats (19) that can be formed by one or more parts (12, 19) and arranged in such a way that they can tilt inwards as required under the ski boot heel that can tilt on a curved line about the front holding element for the boot.

11. Rear holding element for a ski boot according to one of the preceding claims, **characterized in that** it comprises a brake (24), a brake control (15) of a brake lock (28), capable of cooperating with the heel grip (11) or the lever (6) so as to lock the brake (24) in non-braking position in climbing position, and to unlock it in descent position.

12. Rear holding element for a ski boot according to the preceding claim, **characterized in that** the brake lock (28) cooperates with a part of the brake pedal (29) in locked position of the brake.

13. Ski fixing, **characterized in that** it comprises a front holding element for a boot and a rear holding element for a boot according to one of the preceding claims.

14. Touring ski, **characterized in that** it comprises a ski fixing according to the preceding claim.
